# EUROPÄISCHE PATENTSCHRIFT

(11) **EP 0 504 921 B1**
(45) Veröffentlichungstag und Bekanntmachung des Hinweises auf die Patenterteilung: **04.05.1994**
(21) Anmeldenummer: 92104887.2
(22) Anmeldetag: 20.03.1992
(51) Int. Cl.: B65D 85/00

(54) **Sammelverpackung für auf Kerne gewickelte bandförmige Aufzeichnungsträger**
Collecting package for core-wound optical record
Emballage d'assemblage pour bandes optiques enroulées autour d'un noyau

(30) Priorität: 22.03.1991 DE 4109360
(43) Veröffentlichungstag der Anmeldung: 23.09.1992
(73) Patentinhaber: BASF Magnetics GmbH, 68165 Mannheim (DE)
(72) Erfinder: Thiele, Hartmut, D-81477 München (DE); Brandstetter, Hermann, D-81379 München (DE); Toral, Jose, D-81375 München (DE); Hiller, Rainald, D-68169 Mannheim (DE); Scholtysik, Bernd, D-81673 München (DE); Lutz, Gottfried, D-82229 Seefeld (DE)
(74) Vertreter: Springer, Hans Jörg

(56) Entgegenhaltungen:
- EP-A- 0 134 415
- FR-A- 2 501 646
- GB-A- 2 031 834
- US-A- 4 122 945

## Beschreibung

Die Erfindung betrifft ein- oder zweiteilige quaderförmige Verpackungsbehälter für aufeinandergestapelte bandförmige Aufzeichnungsträger, welche auf mit inneren Bohrungen versehene Kerne aufgewickelt sind.

Weltweit werden von den Magnetband-Fabriken sogenannte Rohwickel-Einheiten in großen Mengen verkauft. In diesen ist das Magnetband auf Kerne, beispielsweise flanschlose Wickelkerne, entweder die sogenannten NAB-Kerne oder stapelbare Wickelkerne gemäß US 4 081 151 oder andere Kerne, aufgewickelt. Diese Pancakes werden zur Zeit entweder einzeln oder in Sammelgebinden verpackt und mit einer Schrumpffolie überzogen oder durch verschiedene Kartonagen gehalten.

Der Nachteil bei der Einzelverpackung besteht darin, daß ein großer Teil von Verpackungsmaterial eingesetzt werden muß.

Magnetband-Sammelverpackungen sind in den Veröffentlichungen US 3 543 922, US 4 708 246, US 4 955 471, EP 0 320 751, DE-U 89 00 709, DE-U 89 12 747 sowie DE-U 89 12 749 genannt. Diese Verpackungen bestehen entweder aus relativ voluminösem Styropor, was ein an sich nutzloses hohes Transportvolumen bedeutet und welches nach Auspacken des Inhalts entsorgt werden muß oder die Verpackung wird durch Kunststoff-Paletten und Hülsen zusammengehalten, wobei die Hülsen relativ kompliziert aufgebaut sind und wobei teilweise die Seitenteile des Verpackungsgutes ungenügend geschützt sind, da sie lediglich durch eine über die Verpackung aufgeschrumpfte Folie bedeckt ist. Daher muß diese Verpackung zum Transport noch zusätzlich in einen Außenkarton gesteckt werden.

Pancake-Verpackungen, welche die Verwendung von Styropor vermeiden und welche wiederverwendbar oder recyclingfähig sind, sind in dem DE-GM 90 11 867 sowie in der deutschen Anmeldung P 40 25 906 beschrieben. Diese Verpackungsbehälter bedingen jedoch Teilevielfalt und bieten teilweise ungenügenden Schutz des Inhalts beim Transport sowie gegen Staub. Deshalb bestand die Aufgabe, eine Verpackung für Pancakes zu finden, welche gleichzeitig folgende Bedingungen erfüllt:
- Beschränkung des Anteils der wegzuwerfenden Verpackungsmaterialien auf das geringste nur mögliche Maß
- einfacher Aufbau
- transport- und staubsichere Unterbringung der Pancakes
- einfach zusammenzusetzen und auszupacken
- geringes Volumen beim Rücktransport
- wiederverwendbar
- keine zusätzliche Außenverpackung erforderlich.

Erfindungsgemäß wurde die Aufgabe gelöst mit einer Verpackung mit den im Anspruchs 1 genannten Merkmalen. Weitere Ausgestaltungen der Erfindung gehen aus den Unteransprüchen, den Zeichnungen und der Beschreibung hervor.

Nachstehend wird die Erfindung anhand der Zeichnungen näher erläutert und zwar zeigen:
- Figur 1: einen einteiligen Verpackungsbehälter im vollständig auseinandergeklappten Zustand
- Figur 2: den gleichen Behälter im teilweise zusammengesetzten Zustand
- Figur 3: Einzelheiten der Kernstütze sowie der Verankerung im Bodenteil
- Figuren 4 u. 5: zwei Ausführungsformen einer zweiteiligen Verpackung
- Figur 6: das Aufeinanderstapeln mehrerer Verpackungsbehälter
- Figur 7: die Fixierung des vollständig aufgeklappten Behälterteils gegen Verrutschen beim Rücktransport.

In einer geeigneten Form ist der Verpackungsbehälter einteilig ausgeführt und besteht, wie Figur 1 zeigt, aus einem flachen Teil, wobei Bodenteil (1), Deckelteil (2) sowie die vier Seitenteile (19) durch sogenannte Filmscharniere (24), knickbare Verbindungslaschen, zusammengehalten werden. Die Teile können abgewinkelt werden, so daß ein quaderförmiger Behälter daraus entsteht, wie Figur 2 zeigt. Durch ein (nicht gezeichnetes) Gurtband, welches um die umlaufende Vertiefung (25) des zusammengeklappten Behälters gelegt wird, wird dieser zum Transport gesichert. Zusätzlich kann das Gurtband einen Tragegriff enthalten, wobei an der Stelle des Tragegriffs die Außenseite der Verpackung eine Griffmulde enthalten kann. Mit Ausnahme dieses Gurtbandes sind alle Teile der neuerungsgemäßen Verpackung oftmalig verwendbar und zum Rücktransport geeignet.

Zum Öffnen des Behälters wird das Gurtband, welches aus einem Material besteht, wie es bei der Palettensicherung eingesetzt wird, abgetrennt. Das Deckelteil (2) wird angehoben und die Seitenteile (19) können auf einfache Weise weggeklappt werden. Die verpackten Pancakes sind damit frei zugänglich. Die auf Wickelkernen (13) aufgewickelten Pancakes sind auf einer besonders ausgeführten Kernstütze (11), welche noch detailliert beschrieben wird, übereinandergestapelt. Die Kernstütze hat einen integrierten Griff (14) mit welchem man die Stütze mit den Pancakes bequem aus der Verpackung heben und anschließend zum Verarbeitungsplatz bringen kann, der sich meist in einem Reinraum befindet. Die Verpackung selbst erzeugt keinen Staub, wie zum Beispiel Kartonverpackungen, und könnte auch als Einheit in einen Reinraum gebracht werden. Außerdem befinden sich an zwei gegenüberliegenden Ecken der Innenseite des Bodenteils Griffmulden (21) zum Herausheben der Pancakes.

Die wieder flachliegende Verpackung kann unter Zuhilfenahme von integrierten Stapelhilfen auf einer Palette bequem und platzsparend gestapelt und so für den Rücktransport zum Hersteller vorbereitet werden. Durch die flache Form, ohne hervorstehende Ecken und Kanten kann die Verpackung leicht und vorteilhaft gereinigt werden. Fließmulden erleichtern dabei das Trocknen. Alle Ecken, an denen sich Reinigungsflüssigkeit stauen könnte, fehlen. Anschließend kann ein neuer Verpackungszyklus, wie bereits geschildert, beginnen.

Nun wird der Aufbau der Verpackung im einzelnen geschildert. Zur Gewährleistung des Staub- und Nässeschutzes des Verpackungsinhalts besitzt der Behälter an den im auseinandergeklappten Zustand freiliegenden Außenkanten der Seitenteile oder des Bodenteils oder des Deckelteils Dichtleisten (18), welche in komplementär geformte Nuten (20) der entsprechenden Teile beim Zusammenklappen eingreifen. Diese Leisten beziehungsweise Nuten können durch entsprechende technische Maßnahmen einrastbar gestaltet sein. Es können sich aber auch entsprechende Rasten im Scharnierbereich des Bodens (1) und der Seitenwände (19) befinden.

Die Kernstütze (11) ist in dem Verpackungsbehälter mit dem Bodenteil und Deckelteil (1, 2) im zusammengeklappten Zustand verdrehsicher verbunden. Dazu besitzen Boden- und Deckelteil in ihrer Innenseite in der geometrischen Mitte jeweils Vertiefungen (3, 4), aus denen einzelne Vorsprünge (5, 6, 7, 8) herausragen. Die Stirnflächen (9, 10) der teilzylindrisch gestalteten Kernstütze sind so geformt, daß sie in die Vertiefungen des Boden- und Deckelteils unverdrehbar eingesetzt werden können.

Weiterhin besitzt die Kernstütze, wie aus der Figur 3 hervorgeht, an ihrer unteren Stirnfläche (10), die dem Bodenteil (1) zugeordnet ist, einen Absatz (12) auf dem sich der zu unterst liegende Wickelkern (13) mit seiner der inneren Bohrung benachbarten Unterseite abstützen kann. An der Oberseite (9) hat die Kernstütze einen U-förmigen Tragegriff (14), der in einer bevorzugten Ausführung mit zwei Raststellungen versehen ist. In der oberen Raststellung ist der Griff zum Tragen des kompletten Pancake-Stapels geeignet und in der unteren Stellung ist der Griff in der Kernstütze zwecks Transport der geschlossenen Verpackung versenkt. Dazu sind die beiden Schenkel (15, 16) des Griffs in Ausnehmungen der Kernstütze einsteckbar.

Die beiden Schenkel (15, 16) des Tragegriffs (14) besitzen zweckmäßigerweise (nicht gezeichnete) Rastnasen, die den Griff im ausgefahrenen und eingefahrenen Zustand arretieren. Sollten die Gebinde zu schwer sein, kann der Tragegriff auch einstückig mit der Kernstütze ausgebildet sein. In diesem Fall ist ein Greifen durch die unter dem Griff vorgesehene Griffmulde (17) möglich.

Zum leichten Abnehmen einzelner Pancakes hat die Kernstütze über ihre gesamte Höhe zwei gegenüberliegende konkave Mulden (25, 26) in Kreisabschnittsform.

An einer der Außenflächen der Verpackung kann ein vertieftes Etikettenfeld (28), welches zusätzlich Griffmulden zum Entfernen oder Auswechseln eines Etiketts besitzt, vorgesehen sein.

Statt des geschilderten einteiligen Aufbaus kann der erfindungsgemäße Behälter auch zwei- oder mehrteilig ausgeführt sein, die Figuren 4 und 5 zeigen zwei mögliche Ausführungsformen, bei denen entweder Boden- und Deckelteil mit je zwei Seitenteilen verbunden sind oder aber das Bodenteil mit vier Seitenteilen, auf die das separate Deckelteil aufgesetzt wird.

Zum Sammeltransport mehrerer Verpackungsbehälter im aufgeklappten Zustand sind diese zweckmäßigerweise entlang der Außenkanten ihres Boden- oder Deckelteils mit Nuten (23) versehen, die in entsprechende komplementär geformte Leisten (18) der aufgeklappten Seitenteile (19) eingreifen und so einen rutschsicheren Transport mehrerer übereinandergestapelter Behälter ermöglichen. In der Figur 6 ist dies dargestellt. Zusätzlich kann jeder Behälter an den Außenflächen mit einer Noppenstruktur versehen sein, wie sie beispielsweise in der EP 0 217 254 beschrieben ist. Außerdem kann der Verpackungsbehälter an seiner Unterseite mit Standfüßen und Vertiefungen zum besseren Stapeln auf einer Palette ausgerüstet sein.

In Figur 7 ist dargestellt, wie zwei (oder mehrere) vollständig auseinandergeklappte Verpackungen zum Rücktransport übereinandergestapelt werden, wobei Vorsprünge (5) an der Innenseite des Bodenteils in entsprechende Vertiefungen der Außenseite eingreifen.

Bei der zweiteiligen Form der Verpackung kann das Deckelteil gekröpft sein, um unterschiedliche Verpackungshöhen zu ermöglichen. Außerdem kann die umlaufende Dichtleiste unsymmetrisch ausgeführt sein, um je nach Einsatz unterschiedliche Verpackungshöhen bilden zu können.

Die Gestalt der Kernstütze ermöglicht, daß mehrere Kernstützen übereinandergestapelt werden können. Sie ist zweckmäßigerweise hohl, damit sie im Fertigungsprozeß auf einen Hilfsdorn aufgesteckt werden kann.

Der Verpackungsbehälter besteht in bevorzugter Ausführung aus hartem Kunststoff wie Polypropylen oder Acrylnitril-Butadien-Styrol-Copolymer. Er ist vorzugsweise doppelwandig ausgeführt, entweder im Spritzgußverfahren oder in Extrusions-Blastechnik. Dadurch hat der Behälter zusätzlich einen hervorragenden Stoß- und Klimaschutz.

## Patentansprüche

1. Aus Kunststoff bestehender ein- oder zweiteiliger quaderförmiger Verpackungsbehälter für aufeinandergestapelte bandförmige Aufzeichnungsträger, welche auf mit inneren Bohrungen versehene Kerne aufgewickelt sind, bestehend aus einem Bodenteil (1), einem Deckelteil (2) sowie Seitenteilen (19), welche über angespritzte Filmscharniers (24) entweder miteinander verbunden sind oder Boden- und/oder Deckelteil mit mindestens einem Seitenteil über angespritzte Filmscharniere miteinander verbunden sind, und wobei durch die inneren Bohrungen der Wickelkerne eine Kernstütze schiebbar ist,
wobei der Verpackungsbehälter jeweils in der geometrischen Mitte der Innenseite des Bodenteils (1) sowie des Deckelteils (2) Vertiefungen (3,4) aufweist, aus denen einzelne Vorsprünge (5, 6, 7, 8) herausragen, zwischen welche die Stirnflächen (9, 10) der Kernstütze (11) verdrehsicher einsteckbar sind,
wobei an der in das Bodenteil (1) eingreifenden Stirnfläche (10) der Kernstütze (11) ein teilringförmiger Absatz (12) zum Abstützen der Wickelkerne (13) angeordnet ist,
wobei die Kernstütze einen U-förmigen mit zwei Raststellungen versehenen Tragegriff (14) zum Herausziehen der Kernstütze mit den Aufzeichnungsträgern aus der Verpackung im aufgeklappten Zustand aufweist, wobei die beiden Schenkel (15, 16) des Tragegriffs (14) in Ausnehmungen nahe der Außenseite der in das Deckelteil (2) eingreifenden Stirnfläche (9) stecken und wobei der die beiden Schenkel verbindende Griff (27) in der unteren Raststellung nicht über die Stirnfläche (9) hinausragt und wobei die Kernstütze in der Mitte der Stirnfläche (9) eine Ausnehmung (17) als Griffmulde für den Tragegriff (14) aufweist, und
wobei Dichtleisten (18) an den Außenkanten der Seitenteile (19), und/oder des Deckelteils (2) vorgesehen sind, welche in komplementäre Nuten (20) des Deckelteils (2) und/oder der Seitenteile (19) beim Zusammenklappen des Verpackungsbehälters eingreifen.

2. Verpackungsbehälter nach Anspruch 1, dadurch gekennzeichnet, daß die Außenflächen des Verpackungsbehälters eine umlaufende Vertiefung (25) zum Aufnehmen eines Gurtbandes sowie eine weitere Vertiefung (28) zur Aufnahme eines Etiketts aufweisen.

3. Verpackungsbehälter nach Anspruch 2, dadurch gekennzeichnet, daß die Vertiefung (28) mit Griffmulden zum Ablösen des Etiketts versehen ist.

4. Verpackungsbehälter nach Anspruch 1, dadurch gekennzeichnet, daß das Bodenteil (1) auf seiner Innenseite an mindestens zwei gegenüberliegenden Ecken Griffmulden (21) zum Herausheben der Aufzeichnungsträger besitzt.

5. Verpackungsbehälter nach Anspruch 1, dadurch gekennzeichnet, daß die Dichtleisten (18) in komplementäre Nuten (23) an den entsprechenden Kanten der Außenseite des Bodenteils und/oder in die Nuten (20) des Deckelteils zum verrutschsicheren Aufeinanderstapeln mehrerer Verpackungsbehälter eingreifen.

6. Verpackungsbehälter nach Anspruch 1, dadurch gekennzeichnet, daß mindestens die Außenseiten des Bodenteils sowie des Deckelteils mit einer Noppenstruktur versehen sind.

7. Verpackungsbehälter nach den Ansprüchen 1 bis 6, dadurch gekennzeichnet, daß die Kernstütze über ihre gesamte Höhe zwei einander gegenüberliegende konkave Mulden (25, 26) zum Abnehmen einzelner Aufzeichnungsträger besitzt.

8. Verpackungsbehälter nach Anspruch 1, dadurch gekennzeichnet, daß im auseinandergeklappten übereinandergestapelten Zustand mehrerer Behälter jeweils Vorsprünge (5) an der Innenseite des Bodenteils in entsprechende Ausnehmungen an der Außenseite des nächstliegenden Bodenteils eingreifen.

9. Verpackungsbehälter nach Anspruch 1 bis 7, dadurch gekennzeichnet, daß der Behälter aus hartem Kunststoff wie Polypropylen oder Acrylnitril-Butadien-Styrol-Copolymer besteht.

10. Verpackungsbehälter nach den Ansprüchen 1 bis 8, dadurch gekennzeichnet, daß Bodenteil, Seitenteile und Deckelteil doppelwandig in Extrusions-Blastechnik gestaltet sind.

## Claims

1. A one-part or two-part right parallelepiped packaging container consisting of plastic and intended for tape-like recording media which are stacked one on top of the other and are wound on hubs provided with inner holes, consisting of a bottom part (1), a lid part (2) and side parts (19) which are either connected to one another via integral injection molded film hinges (24) or the bottom part and/or lid part are connected to one another by at least one side part via integral injection molded film hinges, and the hub support can be pushed through the inner holes of the hubs,
the packaging container having indentations (3, 4) in the geometric center of the inside of the bottom part (1) and of the lid part (2), from which indentations project individual protuberances (5, 6, 7, 8) between which the end faces (9, 10) of the hub support (11) can be inserted in a nonrotatable manner,
a heel (12) in the form of an annular segment for supporting the hubs (13) being arranged on the end face (10) of the hub support (11) which engages the bottom part (1),
the hub support having a U-shaped carrying handle (14), provided with two locking positions, for pulling the hub support with the recording media out of the packaging in the unfolded state, the two limbs (15, 16) of the carrying handle (14) fitting into recesses close to the outside of the end face (9) engaging the lid part (2), and the grip (27) connecting the two limbs not projecting beyond the end face (9) in the lower locking position, and the hub support having a recess (17) as a grip depression for the carrying handle (14) in the center of the end face (9), and
sealing strips (18) being provided at the outer edges of the side parts (19) and/or of the lid part (2), which strips engage complementary grooves (20) in the lid part (2) and/or in the side parts (19) when the packaging container is closed.

2. A packaging container as claimed in claim 1, wherein the outer surfaces of the packaging container have an all-round indentation (25) for receiving a belt and a further indentation (28) for receiving a label.

3. A packaging container as claimed in claim 2, wherein the indentation (28) is provided with recessed grips for removing the label.

4. A packaging container as claimed in claim 1, wherein the bottom part (1) possesses, on its inside, at two or more opposite corners, recessed grips (21) for lifting out the recording media.

5. A packaging container as claimed in claim 1, wherein the sealing strips (18) engage complementary grooves (23) at the corresponding edges of the outside of the bottom part and/or the grooves (20) of the lid part for non-slip stacking of a plurality of packaging containers one on top of the other.

6. A packaging container as claimed in claim 1, wherein at least the outsides of the bottom part and of the lid part are provided with dot patterns.

7. A packaging container as claimed in any of claims 1 to 6, wherein the hub support possesses, over its entire height, two concave troughs (25, 26) opposite one another for removing individual recording media.

8. A packaging container as claimed in claim 1, wherein, when a plurality of containers are unfolded and stacked one on top of the other, protuberances (5) on the inside of the bottom part engage corresponding recesses on the outside of the adjacent bottom part.

9. A packaging container as claimed in any of claims 1 to 7, wherein the container consists of rigid plastic, such as polypropylene or an acrylonitrile/butadiene/styrene copolymer.

10. A packaging container as claimed in any of claims 1 to 8, wherein the bottom part, side parts and lid part are produced with double walls by the extrusion blow molding method.

## Revendications

1. Récipient d'emballage de forme parallélépipédique réalisé en matière synthétique, en une ou deux parties, pour supports d'enregistrement en forme de bande empilés les uns sur les autres, qui sont bobinés sur des noyaux dotés d'alésages intérieurs, composé d'une pièce de fond (1), d'une pièce de couvercle (2) ainsi que de pièces latérales (19) qui sont soit toutes reliées les unes aux autres par une charnière (24) en feuille posée par aspersion, ou alors seule la pièce de fond et/ou la pièce de couvercle sont reliées l'une à l'autre et à au moins une des pièces latérales par une charnière en feuille posée par aspersion, un support de noyau pouvant être glissé à travers les alésages intérieurs de l'axe de bobinage,
le récipient d'emballage présentant, au centre géométrique de la face intérieure de la pièce de fond (1) et de la pièce de couvercle (2), des évidements (3, 4) hors desquels débordent des saillies individuelles (5, 6, 7, 8) entre lesquelles les surfaces frontales (9, 10) du support du noyau (11) peuvent être enfichées et empêchées de tourner,
un appendice en forme de cercle partiel, destiné à soutenir l'axe de bobinage (13), étant disposé sur la surface frontale (10) du support de noyau (11) s'engageant dans la pièce de fond (1),
le support de noyau présentant une poignée de transport (14) en forme de U à deux positions d'encliquetage pour extraire le support de noyau avec les supports d'enregistrement hors de l'emballage à l'état ouvert, les deux ailes (15, 16) de la poignée de transport (14) s'insérant dans des évidements voisins de la face extérieure de la surface frontale qui s'engage dans la pièce de couvercle (2), la poignée (27) reliant les deux ailes dans la position inférieure d'encliquetage ne débordant pas de la surface frontale (9), et le support de noyau présentant, au centre de la surface frontale (9), un évidement (17) servant de logement pour la poignée de transport (14), et
des languettes d'étanchéité (18) étant prévues sur les bords extérieurs des pièces latérales (19) et/ou de la pièce de couvercle (2) qui, lors de la fermeture du récipient d'emballage, s'engagent dans des rainures complémentaires (20) de la pièce de couvercle (2) et/ou des pièces latérales (19) du récipient d'emballage.

2. Récipient d'emballage selon la revendication 1, caractérisé en ce que les surfaces extérieures du récipient d'emballage présentent un enfoncement périphérique (25) de réception d'une sangle, ainsi qu'un autre enfoncement (28) de réception d'une étiquette.

3. Récipient d'emballage selon la revendication 2, caractérisé en ce que l'enfoncement (28) est doté de cavités de saisie pour détacher l'étiquette.

4. Récipient d'emballage selon la revendication 1, caractérisé en ce que la pièce de fond (1) possède sur sa face intérieure, au moins dans deux coins opposés, des cavités de saisie (21) pour extraire le support d'enregistrement.

5. Récipient d'emballage selon la revendication 1, caractérisé en ce que les languettes d'étanchéité (18) s'engagent dans des rainures complémentaires (23) sur les bords correspondants de la face extérieure de la pièce de fond et/ou dans les rainures (20) de la pièce de couvercle, pour empêcher le glissement mutuel de plusieurs récipients d'emballage empilés les uns sur les autres.

6. Récipient d'emballage selon la revendication 1, caractérisé en ce qu'au moins les faces extérieures de la pièce de fond ainsi que de la pièce de couvercle sont dotées d'une structure en pastilles.

7. Récipient d'emballage selon les revendications 1 à 6, caractérisé en ce que le support de noyau possède sur toute sa hauteur deux cavités concaves (25, 26) opposées l'une à l'autre, pour l'enlèvement de supports d'enregistrement individuels.

8. Récipient d'emballage selon la revendication 1, caractérisé en ce que, lorsque plusieurs récipients dépliés sont empilés les uns sur les autres, des saillies (5) sur la face intérieure de la pièce de fond s'engagent dans des évidements correspondants de la face extérieure de la pièce de fond la plus proche.

9. Récipient d'emballage selon les revendications 1 à 7, caractérisé en ce que le récipient est réalisé en matière synthétique dure telle que du polypropylène ou un copolymère d'acrylonitrile-butadiène-styrène.

10. Récipient d'emballage selon les revendications 1 à 8, caractérisé en ce que la pièce de fond, les pièces latérales et la pièce de couvercle sont réalisées à double paroi par une technique d'extrusion par soufflage.
